# FASCICULE DE BREVET EUROPEEN

(11) **EP 1 706 554 B1**
(45) Date de publication et mention de la délivrance du brevet: **02.03.2016**
(21) Numéro de dépôt: 04817586.3
(22) Date de dépôt: 23.12.2004
(51) Int. Cl.: E04B 9/30, B44C 7/02

(54) **FAUSSES PAROIS EN TOILE TENDUE REUNIES PAR UNE LISSE SEPARATEUR INCLINEE**
AUS GESPANNTER LEINWAND BESTEHENDE UND DURCH EIN GENEIGTES TRENNBAND VERBUNDENE VORGEHÄNGTE WÄNDE
FALSE WALLS CONSISTING OF STRETCHED FABRIC AND JOINED BY AN INCLINED SEPARATING RIBBAND

(30) Priorité: 24.12.2003 FR 0315370
(43) Date de publication de la demande: 04.10.2006
(73) Titulaire: Brevetix, 68680 Kembs (FR)
(72) Inventeur: Scherrer, Jean-Paul, Mulhouse 68100 (FR); Scherrer, Jean-Marc, Riedisheim 68400 (FR)
(74) Mandataire: Fidal Innovation
(86) Numéro de dépôt international: PCT/FR2004/003363
(87) Numéro de publication internationale: WO 2005/064097

(56) Documents cités:
- EP-A- 0 338 925
- DE-C- 19 959 254
- FR-A- 2 827 621

## Description

La présente invention concerne une fausse paroi constituée d'une toile qui est tendue par sa périphérie sur des éléments supports fixés sur les murs ou sur le plafond d'un local.

On connaît différents types de fausses parois murales, et notamment des faux plafonds qui sont ainsi constitués d'une lisse métallique ou en matière de synthèse qui est pourvue d'éléments de maintien aptes à coopérer avec des moyens de maintien complémentaires prévus en périphérie de la toile. Ces moyens de maintien peuvent être constitués de lisses apparentes, ou comme dans le brevet EP-B-0338925 par des lisses qui sont dissimulées, au moins en partie, aux yeux des utilisateurs par la toile elle-même.

Lorsque les surfaces des plafonds ou des parois murales sont importantes, on dispose en travers de ces derniers des éléments séparateurs qui sont en fait constitués de lisses doubles permettant d'assurer de part et d'autre le maintien de la toile. Ces éléments séparateurs, même lorsqu'ils font appel à des lisses du type mentionné précédemment, comme étant du type dit «invisible» présentent néanmoins un écart, ou espace, entre deux parties de toile adjacentes. Bien entendu lorsqu'un tel espace se trouve en périphérie de la pièce, cet espace est d'autant plus acceptable sur le plan de l'esthétique qu'il est perçu avec moins d'acuité par les utilisateurs de la pièce.

Le document DE-C-19959254 décrit une fausse paroi selon le préambule de la revendication 1.

La présente invention a pour but de proposer une lisse séparateur mettant en oeuvre des éléments profilés de type dit «invisible» permettant de réduire de façon notable l'écartement existant entre deux éléments de nappe adjacents.

La présente invention a pour objet une fausse paroi selon la revendication 1 constituée d'une toile tendue maintenue par sa périphérie par une bordure apte à s'accrocher sur des lisses solidaires du plafond et/ou des murs d'un local, dans lequel les lisses sont constituées d'une base (B) et de deux ensembles de maintien, chaque ensemble de maintien étant constitué de deux ailes parallèles écartées l'une de l'autre, à savoir une première aile externe et une seconde aile interne de plus faible hauteur qui se termine par un épaulement qui s'étend en direction de la première aile et se termine à une distance de celle-ci apte à permettre le passage de la bordure, de façon que celle-ci puisse venir reposer en simple appui sur l'épaulement, les ailes étant inclinées par rapport à la base de façon que les grandes ailes convergent l'une vers l'autre et que l'écartement des extrémités des grandes ailes est tel que la distance existant entre l'extrémité d'une grande aile et le plan de la grande aile de l'ensemble de maintien opposé soit égal à la distance séparant l'épaulement de ce dernier de la grande aile qui lui est associée, les ailes de chaque ensemble de maintien étant formées d'un seul tenant.

Les deux ensembles de maintien seront préférentiellement symétriques par rapport à un plan perpendiculaire à la base et les ailes pourront être inclinées d'environ 45° par rapport à cette dernière.

Un tel dispositif présente plusieurs avantages. Tout d'abord, il permet de mettre en commun, pour chacun des deux ensembles de maintien l'espace nécessaire au passage de la bordure périphérique de la toile.

La présente invention permet également au technicien poseur, en réalisant un cambrage plus ou moins prononcé de la base des deux éléments de maintien, de rapprocher plus ou moins les extrémités des ailes de plus grande hauteur en fonction des besoins de l'application considérée.

Dans un mode de mise en oeuvre de l'invention, la base sera constituée d'une plaque support, éventuellement pourvue d'éléments de fixation sur sa face opposée aux ensembles de maintien.

Dans un mode de mise en oeuvre de l'invention, la base d'au moins une des grandes ailes se prolongera à l'opposé des ensembles de maintien, par une aile perpendiculaire à la base. Préférentiellement la base des deux grandes ailes se prolongera ainsi, de façon qu'elle puisse coopérer avec un étrier pourvu d'un tirant solidaire du plafond du local.

Suivant l'invention, la lisse séparateur pourra être réalisée en deux parties solidarisables entre elles, notamment d'une plaque comme à leur base.

On décrira ci-après, à titre d'exemple non limitatif, une forme d'exécution de la présente invention, en référence au dessin annexé sur lequel :
Les figures 1 et 2 sont des vues en section droite de deux modes de mise en oeuvre d'une lisse séparateur qui assure le maintien de deux bordures d'accrochage d'une toile qui sont maintenues de part et d'autre de celle-ci.
La figure 3 est une vue en section droite d'un autre mode de mise en oeuvre d'une lisse suivant l'invention et des moyens de maintien de celle-ci par rapport au plafond d'une pièce.
La figure 4 est une vue en perspective de la lisse et de ses moyens de suspension représentés sur la figure 3.

On a représenté de façon schématique sur la figure 1 un faux plafond suivant l'invention qui est constitué d'une lisse séparateur 1 qui assure le maintien de deux éléments de toile tendue, respectivement 3a et 3b.

La lisse séparateur 1 qui est réalisée de préférence dans un matériau ductile, tel que de l'aluminium permettant une extrusion facile, comprend essentiellement une plaque de base 5 et deux ensembles de maintien 7 qui sont symétriques par un plan P perpendiculaire à la plaque de base 5.

Chaque ensemble de maintien 7 est constitué de deux ailes parallèles formant avec la plaque 5 un angle d'environ 45°, à savoir une première aile externe 7a et une seconde aile interne 7b se terminant par un épaulement 9 s'étendant vers la première aile 7a, dont l'extrémité est suffisamment éloignée de cette dernière (écartement g) pour que la bordure 6 réalisée en périphérie de la toile 3 puisse être admise entre ces deux éléments et que son extrémité libre vienne en simple appui contre l'épaulement 9.

L'écartement des deux extrémités des deux ailes externes 7a est tel qu'il permet l'introduction des bordures 6 respectives des éléments de toile 3a et 3b entre les paires d'ailes 7a et 7b des deux ensembles de maintien 7. Préférentiellement, cet écartement sera voisin de l'écartement g existant entre l'extrémité de l'épaulement 9 et l'aile externe 7a. La distance g existant entre l'extrémité d'une grande aile 7a et le plan de la grande aile 7a de l'ensemble de maintien 7 opposé sera égal à la distance h séparant l'épaulement 9 de ce dernier de la grande aile 7a qui lui est associée (h=g).

On comprend ainsi que l'inclinaison des deux éléments de maintien 7 par rapport au plan de la plaque support 5 permet de prévoir un passage d'entrée pour la bordure qui est commun aux deux paires d'ailes, ce qui permet de minimiser celle-ci.

Suivant l'invention, cette disposition permet d'utiliser la lisse séparateur 1 comme une lisse classique, l'utilisateur pouvant, à son choix, soit commencer par introduire la bordure 6 dans la lisse séparateur et la tendre sur la lisse du mur opposé ou, inversement, commencer par l'introduction de la bordure dans la lisse opposée et terminer par l'introduction de celle-ci, après tension, dans l'élément séparateur.

Le dispositif suivant l'invention permettra également à l'utilisateur souhaitant ajuster l'espace existant entre les extrémités des deux ailes externes 7a, de donner un cintrage à la plaque support de façon à rapprocher ou éloigner lesdites extrémités.

Ainsi que représenté sur la figure 2 la base B de la lisse peut être interrompue en son centre par une encoche en forme de "V".

Ainsi que représenté sur les figures 3 et 4 la base de chacune des grandes ailes 7a se prolonge à l'opposé des ensembles de maintien 7 par une aile 10 perpendiculaire à la base B. Les deux ailes peuvent coopérer avec un étrier 12 pourvu d'un tirant 14 solidaire du plafond du local, pour assurer le maintien de la lisse.

Bien entendu, les plaques de base pourront être pourvues de moyens d'accrochage divers permettant de solidariser la lisse séparateur d'éléments solidaires du plafond ou d'une paroi murale.

On pourrait également suivant l'invention, réaliser la lisse séparateur en deux parties que l'on disposerait côte à côte sur un élément support.

## Revendications

1. Fausse paroi constituée d'une toile tendue (3) maintenue par sa périphérie par une bordure (6) apte à s'accrocher sur des lisses solidaires du plafond et/ou des murs d'un local, dans lequel
les lisses sont constituées d'une base (B) et de deux ensembles de maintien (7),
chaque ensemble de maintien (7) étant constitué de deux ailes parallèles (7a,7b) écartées l'une de l'autre, à savoir une première aile externe (7a) et une seconde aile interne (7b) de plus faible hauteur qui se termine par un épaulement (9) qui s'étend en direction de la première aile (7a) et se termine à une distance de celle-ci (g) apte à permettre le passage de la bordure (6), de façon que celle-ci puisse venir reposer en simple appui sur l'épaulement (9), les ailes (7a,7b) étant inclinées par rapport à la base de façon que les grandes ailes (7a) convergent l'une vers l'autre, **caractérisée en ce que** l'écartement des extrémités des grandes ailes (7a) est tel que la distance (h) existant entre l'extrémité d'une grande aile (7a) et le plan de la grande aile de l'ensemble de maintien opposé soit égale à la distance (g) séparant l'épaulement (9)de ce dernier de la grande aile (7a) qui lui est associée, les ailes (7a, 7b) de chaque ensemble de maintien (7) étant formées d'un seul tenant.

2. Fausse paroi suivant la revendication 1 **caractérisée en ce que** les deux ensembles de maintien (7) sont symétriques par rapport à un plan (P) perpendiculaire à la base (B).

3. Fausse paroi suivant l'une des revendications 1 ou 2 **caractérisée en ce que** les ailes (7a,7b) sont inclinées d'environ 45° par rapport à la base (B).

4. Fausse paroi suivant l'une des revendications précédentes **caractérisée en ce que** la base (B) est constituée d'une plaque support (5).

5. Fausse paroi suivant la revendication 4, **caractérisée en ce que** la plaque support (5) est pourvue sur sa face opposée aux ensemble de maintien d'éléments de fixation.

6. Fausse paroi suivant l'une quelconque des revendications précédentes **caractérisée en ce que** la base (13) d'au moins l'une des grandes ailes (7a) se prolonge à l'opposé des ensembles de maintien (7) par une aile (10) perpendiculaire à la base (B).

7. Fausse paroi suivant la revendication 6, **caractérisée en ce que** chacune des grandes ailes (7a) se prolonge à l'opposé des ensembles de maintien par une aile (10) perpendiculaire à la base (B).

8. Fausse paroi suivant la revendication 7, **caractérisée en ce que** les grandes ailes (7a) coopèrent avec un étrier (12) pourvu d'un tirant (14) solidaire du plafond du local, pour assurer le maintien de la lisse.

9. Fausse paroi suivant l'une quelconque des revendications précédentes **caractérisée en ce que** la lisse est réalisée en deux parties solidarisables entre elles.

10. Fausse paroi suivant la revendication 9, **caractérisée en ce que** les deux parties sont solidarisables d'une plaque commune à leur base.

## Patentansprüche

1. Blindwand, die aus einem gespannten Leinen (3) gebildet ist, das durch seine Peripherie durch einen Rand (6) gehalten wird, der geeignet ist, sich auf fest verbundenen Leisten der Decke und / oder der Wände eines Raums zu verhaken, bei dem
die Leisten aus einer Basis (B) und zwei Haltegruppen (7) gebildet sind,
wobei jede Haltegruppe (7) aus zwei parallelen Flügeln (7a, 7b) gebildet ist, die voneinander beabstandet sind, und zwar einem ersten externen Flügel (7a) und einem zweiten internen Flügel (7b) geringerer Höhe, die in einem Ansatz (9) endet, der sich in Richtung des ersten Flügels (7a) erstreckt und in einer Entfernung von diesem (g) endet, die geeignet ist, den Durchgang des Randes (6) derart zu erlauben, dass dieser durch einfaches Aufstützen auf dem Ansatz (9) zum Aufliegen kommt, wobei die Flügel (7a, 7b) im Verhältnis zur Basis derart geneigt sind, dass die großen Flügel (7a) jeweils zueinander zusammenlaufen, **dadurch gekennzeichnet, dass** die Beabstandung der Enden der großen Flügel (7a) derart ist, dass die Entfernung (h), die zwischen dem Ende eines großen Flügels (7a) und der Ebene des großen Flügels der entgegengesetzten Haltegruppe vorhanden ist, gleich der Entfernung (g) ist, die den Ansatz (9) derselben von dem großen Flügel (7a) trennt, der ihr zugeordnet ist, wobei die Flügel (7a, 7b) jeder Haltegruppe (7) aus einem einzigen Stück gebildet sind.

2. Blindwand gemäß Anspruch 1, **dadurch gekennzeichnet, dass** die zwei Haltegruppen (7) im Verhältnis zu einer zur Basis (B) lotrechten Ebene (P) symmetrisch sind.

3. Blindwand gemäß Anspruch 1 oder 2, **dadurch gekennzeichnet, dass** die Flügel (7a, 7b) um rund 45° im Verhältnis zur Basis (B) geneigt sind.

4. Blindwand gemäß einem der voranstehenden Ansprüche, **dadurch gekennzeichnet, dass** die Basis (B) aus einer Trägerplatte (5) gebildet ist.

5. Blindwand gemäß Anspruch 4, **dadurch gekennzeichnet, dass** die Trägerplatte (5) an ihrer der Haltegruppe gegenüberliegenden Seite mit Befestigungshalteelementen versehen ist.

6. Blindwand gemäß einem der voranstehenden Ansprüche, **dadurch gekennzeichnet, dass** die Basis (13) wenigstens eines der großen Flügel (7a) sich entgegengesetzt zu den Haltegruppen (7) durch einen zur Basis (B) lotrechten Flügel (10) verlängert.

7. Blindwand gemäß Anspruch 6, **dadurch gekennzeichnet, dass** jeder der großen Flügel (7a) sich entgegengesetzt zu den Haltegruppen durch einen zur Basis (B) lotrechten Flügel (10) erstreckt.

8. Blindwand gemäß Anspruch 7, **dadurch gekennzeichnet, dass** die großen Flügel (7a) mit einem Bügel (12) zusammenwirken, der mit einem Ankerstab (14) versehen ist, der mit der Decke des Raums fest verbunden ist, um das Halten der Leiste zu gewährleisten.

9. Blindwand gemäß einem der voranstehenden Ansprüche, **dadurch gekennzeichnet, dass** die Leiste in zwei untereinander fest befestigbaren Teilen realisiert ist.

10. Blindwand gemäß Anspruch 9, **dadurch gekennzeichnet, dass** die zwei Teile mit einer an ihrer Basis gemeinsamen Platte fest befestigbar sind.

## Claims

1. A false wall consisting of a taut sheet (3) held on the periphery thereof by a border (6) adapted to be attached to rails made integral with the ceiling and/or the walls of premises, wherein
the rails consist of a base (B) and two retaining assemblies (7),
with each retaining assembly (7) consisting of two parallel wings (7a, 7b) spaced apart from each other, i.e. a first outer wing (7a) and a second inner wing (7b) having a lower height which ends in a shoulder (9) extending towards the first wing (7a) and ends at a distance therefrom (g) adapted to enable the passage of the border (6), so that the latter may come to rest in simple abutment on the shoulder (9), with the wings (7a, 7b) being inclined relative to the base so that the large wings (7a) converge to each other **characterized in that** the spacing of the ends of the large wings (7a) is such that the distance (h) between the end of one large wing (7a) and the plane of the large wing of the opposite retaining assembly is equal to the distance (g) between the shoulder (9) thereof to the large wing (7a) which is associated therewith, with the wings (7a, 7b) of each retaining assembly (7) being formed in one single piece.

2. A false wall according to claim 1, **characterized in that** the two retaining assemblies (7) (7) are symmetrical with respect to a plane (P) perpendicular to the base (B).

3. A false wall according to one of claims 1 or 2, **characterized in that** the wings (7a, 7b) are inclined by about 45° relative to the base (B).

4. A false wall according to one of the preceding claims, **characterized in that** the base (B) comprises a support plate (5).

5. A false wall according to Claim 4, **characterized in that** the support plate (5) is provided with fastening elements on its side opposite the retaining assemblies.

6. A false wall according to any one of the preceding claims, **characterized in that** the base (13) of at least one of the large wings (7a) is extended opposite the retaining assemblies (7) by a wing (10) perpendicular to the base (B).

7. A false wall according to Claim 6, **characterized in that** each one of the large wings (7a) is extended opposite the retaining assemblies by a wing (10) perpendicular to the base (B).

8. A false wall according to Claim 7, **characterized in that** the large wings (7a) cooperate with a bracket (12) provided with a tie rod (14) made integral with the ceiling of the premises, so as to retain the rail.

9. A false wall according to any one of the preceding claims, **characterized in that** the rail consists of two parts which can be formed into a single piece.

10. A false wall according to Claim 9, **characterized in that** the two parts can be formed into a single piece with a common plate at their bases.
